# EUROPÄISCHE PATENTSCHRIFT

(11) **EP 3 666 042 B1**
(45) Veröffentlichungstag und Bekanntmachung des Hinweises auf die Patenterteilung: **20.07.2022**
(21) Anmeldenummer: 18768863.5
(22) Anmeldetag: 10.09.2018
(51) Int. Cl.: H05B 45/24, H05B 45/50

(54) **VORRICHTUNG UND VERFAHREN ZUR DYNAMISCHEN ÜBERLASTBEGRENZUNG BEI FARBTEMPERATURDIMMBAREN MEHRKANAL-LED-SYSTEMEN**
DEVICE AND METHOD FOR DYNAMIC OVERLOAD LIMITATION IN COLOR- TEMPERATURE-DIMMABLE MULTICHANNEL LED SYSTEMS
DISPOSITIF ET PROCÉDÉ SERVANT À LIMITER DE MANIÈRE DYNAMIQUE LA SURCHARGE POUR DES SYSTÈMES À DEL MULTICANAUX À TEMPÉRATURE DE COULEUR VARIABLE

(30) Priorität: 25.09.2017 DE 102017216902
(43) Veröffentlichungstag der Anmeldung: 17.06.2020
(73) Patentinhaber: Tridonic GmbH & Co. KG, 6851 Dornbirn (AT)
(72) Erfinder: NESENSOHN, Christian, 6840 Götzis (AT); GSTIR, Sascha, 6923 Lauterach (AT); KUCERA, Clemens, 6700 Bludenz (AT); LOCHMANN, Frank, 88147 Achberg (DE); MARTE, Patrick, 6840 Götzis (AT); MAYRHOFER, Markus, 6850 Dornbirn (AT); NETZER, Harald, 6710 Nenzing (AT); WYNNYCZENKO, Oliver, 6890 Lustenau (AT)
(74) Vertreter: Rupp, Christian
(86) Internationale Anmeldenummer: PCT/EP2018/074325
(87) Internationale Veröffentlichungsnummer: WO 2019/057535

(56) Entgegenhaltungen:
- EP-A1- 3 016 478
- EP-A2- 2 291 058
- WO-A1-2009/035493
- WO-A1-2013/041109
- DE-A1-102013 108 552

## Beschreibung

Die Erfindung betrifft eine Vorrichtung und ein Verfahren im Bereich eines vorzugsweise Zweikanal-LED-Moduls, wobei beide Kanäle separat voneinander angesteuert werden können, um ein Farbtemperaturdimmen zur erzielen.

Vorbekannte Vorrichtungen zum Zweikanal-Farbtemperaturdimmen sind zumeist LED-Systeme, die eine Gruppe kaltweißer und eine Gruppe warmweißer LED-Elemente in der Regel auf einem gemeinsamen Chip aufweisen, d.h. auf einem einzigen Substrat aufgebracht sind.

Eine solche Vorrichtung ist beispielsweise in US 2012038286 offenbart.

Die Vorrichtung umfasst unter anderem einen Stromtreiber der einen ersten und einen zweiten Treiberstrom erzeugt. Der erste Treiberstrom bewirkt das Leuchten einer ersten Gruppe von LED-Chips mit einer ersten Farbtemperatur und Helligkeit (Intensität). Der zweite Treiberstrom bewirkt das Leuchten einer zweiten Gruppe von LED-Chips mit einer zweiten Farbtemperatur und zweiten Helligkeit.

Um den Farbabstimmungsprozess zu homogenisieren, können die farbunterschiedlichen LED-Gruppen bzw. -Elemente auch gemischt auf dem Substrat angeordnet sein.

Allerdings umfasst die besagte Vorrichtung und das von dieser umgesetzte Verfahren ein separates Steuern beider Antriebsströme, sodass ein vom Benutzer gewünschtes Licht resultiert mit einer gewählten Farbtemperatur bei einer gewählten Intensität.

Da die Treiberschaltung dieser Vorrichtung unter anderem eine Steuerung, einen Speicher und außer dem Stromtreiber auch über einen Datenbus sowie über eine Sensorschnittstelle verfügt, welche mehrere CPU's, Prozessoren, Gate's, Array's, Hardware-Logik und Speicherdokumente aufweist, ist für eine solche Vorrichtung ebenso ein Computerprogrammprodukt vorgesehen, durch das das Verfahren der Farbdimmung implementiert wird.

Die Treiberschaltung dieser Vorrichtung weist eine Schaltungsordnung auf, die so konfiguriert ist, dass Antriebsströme (erster und zweiter Antriebsstrom) erzeugt werden, die in der Lage sind, sowohl die erste als auch die zweite Gruppe von LEDs von ihrem jeweiligen "Aus"-Zustand bis zum Zustand ihrer maximalen Intensität zu steuern.

Dabei setzt die Treiberschaltung derzeit die Pegel der ersten und zweiten Antriebsströme auf Basis einer Benutzereingabe (über ein interaktives Display, Tastatur, Dreh- oder Schieberegler, etc.) und/oder auf Basis sensorbasierter Rückmeldungen, weshalb diese Schaltung im eigentlichem Sinn keine Steuerung darstellt, sondern eine Regelung. Das von dem gesamten LED-System emittierte resultierende Licht ist letztendlich eine Kombination aus Farbtemperatur und Intensität des Lichtes bei dieser Farbtemperatur.

Allerdings wird in US 2012038286 darauf hingewiesen, dass das LED-System nicht nur auf zwei Gruppen von LED-Chips beschränkt ist, sondern eine beliebige Anzahl von LED-Gruppen mit jeweils eigener individueller Farbtemperatur und Helligkeitsverhalten aufweisen kann. Notwendig ist dabei eine entsprechende Anzahl von Antriebsströmen (abhängig von der Kapselung), die von der Treiberschaltung zur Verfügung gestellt werden muss.

Um Ströme für unterschiedliche Intensitäten und Farbtemperaturen spezifischer LED-Gruppen zu generieren greift die Regelung entweder auf in einem Speicher abgelegte Antriebsstromtabellen zurück oder berechnet die benötigten Werte für die jeweiligen Antriebsströme anhand von algebraischen Gleichungen selbst.

Zum Beispiel kann die sich bei der Überlagerung des Lichtes zweier LED-Gruppen ergebende Misch-Farbtemperatur (T_{misch}) gemäß folgender Gleichung bestimmt werden: wobei L_{K} die Intensität des kalten Weißlichtes und L_{W} die des warmen Weißlichtes sowie T_{K} und T_{W} die jeweiligen Farbtemperaturen darstellen die möglicherweise von Sensoren gemessen werden.

Der Unterschied in der Farbtemperatur zwischen beiden Gruppen von LED-Chips sollte vorteilhafterweise mindestens 300 Kelvin betragen.

Die Werte der beiden Anstriebsströme (I_{K} und I_{W}) für die beiden Gruppen von LED-Chips (kaltweiß und warmweiß) ergeben sich ebenfalls algebraisch aus mit W als eine Konstante der Wirksamkeit (Einheit in Lumen pro Ampere) der warmweißen Gruppe von LED-Chips und K als eine Konstante der Wirksamkeit der kaltweißen Gruppe von LED-Chips bei einer Gesamtlichtleistung L und einer durchschnittlichen Farbtemperatur (Gesamtfarbtemperatur) T.

Obige Gleichungen ermöglichen es der Regelung sämtliche Antriebsströme zu berechnen, um eine gewünschte (physikalisch mögliche) Farbtemperatur bei einer ebenso gewünschten Helligkeit (Intensität) zur erzielen und die daraus resultierenden Parameter der Antriebsstromtabelle (Farbtemperatur, zwei Intensitätsstufen) zuzuführen um diese zu vervollständigen.

Die beispielsweise bei der Geräteherstellung im Speicher abgelegten Antriebsstromtabellen sind der Regelung bzw. den entsprechenden Modulen der Treiberschaltung über den Datenbus zugänglich. Oder aber die Antriebsstromtabellen werden durch den Prozessor gespeichert, indem Information von einem anderen Gerät z.B. über eine Netzwerkverbindung erfasst wird.

In einer möglichen Betriebsart werden die Antriebsströme auf konstante Ströme bei vorbestimmten Spannungspegeln gesetzt. In einer anderen möglichen Betriebsart werden durch (Aktivieren) aktuelle Amplituden der Antriebsströme definiert, die mit einer wählbaren Pulsrate gepulst werden.

Während des Betriebs empfangen die entsprechenden Treiber Antriebsstromparameter (z.B. von der Steuerung bzw. Regelung) und verwenden diese, um die entsprechenden Antriebsströme zu erzeugen.

Vorrichtungsindikatoren bzw. Geräteindikatoren, die Farbtemperatur und Intensität des gegenwärtig von der Lichtquelle emittierten Lichtes messen, dienen der Rückkopplung für die Treiberschaltung und sind Teil der Basis für die gesamte Regelung.

Die Änderung der Intensität und/oder der Farbtemperatur des von einer Lichtquelle (LED-System z.B. aus zwei Gruppen) emittierten Lichtes aufgrund einer Benutzereingabe und / oder aufgrund von Zeitsteuerungsindikatoren, Umgebungsindikatoren und Geräteindikatoren (auch im Rahmen einer Drift beteiligter physikalischer Parameter) wird generell als "Dimmen" bezeichnet.

Dabei sei bemerkt, dass sich das Dimmen mit beispielsweise nur zwei LED-Gruppen unterschiedlicher Farbtemperatur (z.B. kaltweiß und warmweiß) und Intensität sehr komplex gestaltet.

Ferner sei angemerkt, dass der Lichtstrom einer weißen LED (gemessen in Lumen, Im) proportional zu deren Antriebsstrom ist, wobei die Proportionalitätskonstante von der Farbtemperatur abhängig ist und wobei angenommen wird, dass alle anderen Faktoren gleich sind.

Beispielsweise erzeugt eine als 6000Kelvin-Kalt-Weiß-Quelle (engl. 6000K-Cool-White Source) konfigurierte LED Licht mit einer Rate von 100 Lumen pro Ampere, während eine 3000K-Warm-Weiß-Quelle Licht mit nur einer Rate von 70 Lumen pro Ampere generiert. Diese Ungleichheit muss beim Dimmen (insbesondere beim Berechnen der Antriebsströme) berücksichtig werden.

Bei der Regelung des LED-Stromes mit einem Dimmer ist entscheidend welche Art von Dimmregelung implementiert werden soll. Es gibt für das Dimmen im Wesentlichen zwei unterschiedliche Ansätze: Pulsweiten-moduliertes Dimmen (engl. Pulse-Width-Modulation, PWM) und analoges Dimmen.
o Beim PWM-Dimmen wird der LED-Strom in gewisser Weise zerhackt und durch Variation des Tastverhältnisses gesteuert.
o Beim Analog-Dimmen skaliert der Dimmer die Amplitude des LED-Stromes in konstanter Weise.

Der Dimmer kann so die Wechselstromleistung reduzieren, um eine Wechselspannung zu erzeugen die zu einem reduzierten (zweiten) Antriebsstrom führt.

Bei zwei oder mehr Dimm-Kanälen ist das analoge Dimmen von Vorteil, da mehrere PWM-Dimmsignale sogenannte Beatfrequenzen erzeugen, also Schwebungen hervorrufen können, die Flimmern oder hörbares Rauschen verursachen.

Analoges Dimmen, aber auch PWM-Dimmen zu realisieren erfolgt auf einfache Weise mit einem Abwärtswandler (engl. buck converter). Im Stand der Technik wird sogar vorgeschlagen einen geeigneten integrierten Schaltkreis (IC) zu verwenden (siehe Jon Kraft "Convert a Buck Regulator into a Smart LED Driver, Including Dimming; www.analog.com/en/analog-dialogue/articles/convert-a-buck-regulator.html) beispielsweise den ADP2384 oder den ADP2441 der Firma ANALOG DEVICES. In einem Datenblatt von Texas Instruments wird Dimmen mit dem integrierten Schaltkreis TPS92075 vorgeschlagen.

Ein Buck-Converter ist eine Form von schaltendem Gleichspannungswandler und dient zur Übertragung elektrischer Energie zwischen einer Eingangs- und einer Ausgangsseite galvanisch getrennter Gleichspannungen. Dabei ist die Ausgangsspannung Uₐ stets kleiner als der Betrag der Eingangsspannung Uₑ.

In Figur 1 ist eine einfache Variante eines Buck-Converters 1 dargestellt.

Ein Schalter 2 wird von einer Steuerung (nicht dargestellt) regelmäßig ein- und ausgeschaltet. Üblicherweise erfolgen einige hundert bis mehrere Millionen Schaltzyklen pro Sekunde, weshalb dieser Schalter 2 in der Regel einen Transistor darstellt.

Bei geschlossenem Schalter 2 wird elektrische Energie von Uₑ (links angeschlossene Spannungsquelle) zur rechts angeschlossenen Last 7 (hier eine LED oder ein LED-System) übertragen.

Sowohl die Spule 4 (Drossel) als auch der Elektrolyt-Kondensator 6 (ELKO) dienen als Energiespeicher und ermöglichen eine Versorgung der Last 7 in den Phasen, in denen der Schalter 2 geöffnet ist.

Während der Einschaltzeit Tₑ fließt der Laststrom durch die Spule 4 und durch den Verbraucher 7, hier eine LED. Die Diode 3 sperrt. Während der Ausschaltphase Tₐ wird die in der Spule gespeicherte Energie abgebaut: Der Strom durch den Verbraucher 7 (LED) und durch den Widerstand 5 fließt weiter, jetzt aber aus dem Kondensator 6 durch die Diode 3.

Der Schaltzyklus des Schalters 2 kann entweder so eingestellt werden, dass der Spulenstrom niemals aufhört zu fließen (nicht lückender Betrieb) da der Schalter 2 bereits wieder geschlossen wird, bevor die gesamte in der Spule 4 gespeicherte Energie vollständig abgebaut ist.

Der Schaltzyklus kann aber auch so eingestellt werden, dass der Strom während des Zyklus' regelmäßig auf Null abfällt und stromlose bzw. spannungslose Intervalle entstehen (lückender Betrieb).

Um beide Betriebsarten bzw. deren Übergang von beiden Seiten aus exakt kontrollieren zu können, muss bei der Auslegung der Schaltung ein Regler eingesetzt werden, durch den sämtliche, zumindest die wichtigsten sich zum Teil rasch ändernden Parameter (Induktivität, Schaltfrequenz, Eingangsspannung, Ausgangsspannung, fließender Ausgangsstrom, Abhängigkeit der Ausgangsspannung vom Tastgrad, usw.) berücksichtigt werden können.

In der beispielsweise oben genannten Literatur wird daher angegeben, wie der jeweilige Integrierte Schaltkreis (IC) für die Regelung der Ausgangsspannung, insbesondere zum Dimmen, durch eine Pulsweitenmodulation (PWM) im lückenden oder im nicht-lückenden Betrieb oder aber zum analogen Dimmen, verschaltet werden muss.

Weitere Schaltungsvorschläge für Buck-Converter in diesem Zusammenhang sind derzeit auch unter dem Link www.joretronik.de insbesondere dort im Kapitel 6 zu finden.

Die vorliegende Erfindung bezieht sich nun auf Mehrkanal-LED-Module, insbesondere auf Zweikanal-LED-Module, die vorzugsweise einen kaltweißen und einen warmweißen Kanal aufweisen, und die separat voneinander so angesteuert werden können, dass eine Farbdimmung bei einer gleichzeitigen Helligkeitsdimmung erzielt werden kann. Um dies zu erreichen, ist eine hochpräzise Ansteuerung des jeweiligen LED-Stromes notwendig, wobei die Schwierigkeit im Wesentlichen darin besteht, die maximale Leistung, die ein einzelner Kanal erbringen kann bzw. darf, im Rahmen des Dimm-Prozesses nicht zu überschreiten, da sonst bei derzeitigen Systemen das LED-Modul bevor eine Überlastung entsteht komplett abgeschaltet wird (engl. system shut down). Eine weitere Methode nach derzeitigem Stand der Technik, ein dimmbares Mehrkanal-System gegenüber einer elektronischen Überbeanspruchung/Überlastung zu schützen, ist eine signifikante Leistungsbegrenzung für jeden Kanal.

Beide Vorgehensweisen sind aus der Sicht des Benutzers, aber auch aus der Sicht des Herstellers, unerwünscht, da bei einem shut-down das Gefühl vermittelt wird, die Beleuchtungsvorrichtung nicht richtig bedienen zu können bzw. bei einem nicht erzielbaren Farbtemperatur- und/oder Helligkeitswert der Eindruck entstehen kann, ein Gerät mit sehr begrenzter Leistungsfähigkeit erworben zu haben.

Die Druckschrift DE 10 2013 108552 A1 offenbart ein Mehrkanal-LED-System nach dem Oberbegriff des unabhängigen Anspruchs 1.

Der Erfindung liegt daher die Aufgabe zugrunde, für ein Farbtemperatur- und Helligkeits-dimmbares Zwei- oder Mehrkanalsystem Sicherheitsmaßnahmen zu treffen, durch die ein maximales durch Dimmen bewirktes entstehendes Ausreizen des Farbtemperatur- und Helligkeitsbereiches kein Risiko für die technische Sicherheit des Systems darstellt.

Diese Aufgabe wird durch die Merkmale des unabhängigen Anspruches gelöst. Vorteilhafte Weiterbildungen der Erfindung sind in den zugehörigen Unteransprüchen beschrieben.
**Figur 1** zeigt eine einfache Ausführungsform eines Buck-Konverters.
**Figur 2** zeigt das Schaltschema eines Farb- und Helligkeits-dimmbaren Zwei-oder Mehrkanalsystems gemäß der vorliegenden Erfindung.

Der Grundgedanke der vorliegenden Erfindung ist es, bei Farbtemperatur- und/oder Helligkeits-dimmbaren Zwei- oder Mehrkanal-LED-Systemen eine dynamische Überlastbegrenzung zu schaffen, die das System vor Leistungs-Überschreitung in einzelnen Kanälen bzw. in allen Kanälen schützt und eine möglicherweise auf die Umgebung übergreifende Schädigung oder sogar Zerstörung verhindert.

Ein "Dimmer" im allgemeinsten Sinne wird zur Steuerung der (veränderbaren) Leistungsaufnahme von (elektrisch betriebenen) Verbrauchern eingesetzt. Die Art der Dimmung richtet sich nach der Art des Verbrauchers bzw. nach dessen Lastcharakteristik.

Ist die veränderliche/die zu verändernde Größe von mehreren möglicherweise miteinander komplex wechselwirkenden Parametern abhängig, so ist für den Dimm-Prozess eine Steuerung unter Umständen nicht ausreichend, sondern eine Regelung notwendig.

Gemäß der Erfindung ist nun vorgesehen im einfachsten Fall zwischen zwei (z.B. auf einem gemeinsamen oder benachbarten Substrat) LED-Gruppen unterschiedlicher Farbtemperatur (beispielsweise kaltweiß und warmweiß) einen Mischwert der Farbtemperatur zu erzeugen und diesen aber unter der Vorgabe einer definierten Intensität also Helligkeit.

Erfolgt die Dimmung manuell, so verfügt der Benutzer über zwei Schnittstellen (Taster mit Display, Drehknopf, Schieber, etc.): eine für die Einstellung der Farbtemperatur und eine für die Einstellung der Helligkeit bei dieser gewählten Farbtemperatur.

Erfolgt die Dimmung vollautomatisch, so verfügt das System über eine geeignete Sensorik (z.B. Helligkeitssensoren, Farbtemperatursensoren, etc.) die gegebenenfalls Veränderungen der Lichtverhältnisse der Umgebung registriert und das System darauf entsprechend seiner Konfiguration dimmend reagieren lässt.

Bei Zwei- oder Mehrkanalsystemen nach dem Stand der Technik ist eine beliebige Dimmung gemäß obiger Ausführungen technisch nicht umsetzbar, da - aus Sicherheitsgründen - die Maximalleistung eines jeden Kanals, aber auch die Summenleistung aller Kanäle des Gesamtsystems, nicht überschritten werden darf.

Dies hat beispielsweise zur Folge, dass ein 50Watt 2-Kanal-System mit jeweils 25W an jedem Kanal gefahren werden darf, bei Überschreitung dieser Leistung in nur einem Kanal jedoch das System sofort heruntergefahren wird.

Allerdings ist es nach wie vor von Interesse bei einem solchen 50W-2-Kanal-Gerät einen Einzelkanal bis zu 50W zu Betreiben ohne dass das System abgeschaltet wird. Ein solcher Kanal wird in der vorliegenden Erfindung "Masterkanal" genannt.

Die Erfindung besteht nun unter anderem darin, eine Strombegrenzung für den zweiten Nicht-Masterkanal (oder für weitere Nicht-Masterkanäle) zu implementieren.

Im Folgenden wird ohne Beschränkung der Allgemeinheit ein Zweikanalsystem betrachtet.

Der "Masterkanal", kann mit einer Leistung P_K1 in einem Bereich zwischen minimaler und maximaler Leistung gefahren werden, wobei dessen maximale Leistung der maximalen Leistung P_System des Gesamtsystems entspricht.

Die maximale Leistung des zweiten Kanals P_K2 hängt nun von der Last des ersten Kanals ab. Sie kann nur die zulässige Summenleistung minus der aktuell gemessenen Leistung des ersten Kanals betragen: $P _ K 2 = P _ System - P _ K 1$

Die Leistung des ersten Kanals P_K1 muss technisch-physikalisch ermittelt werden. Sobald dadurch die maximale Leistung des zweiten Kanals P_K2 bekannt ist, führt dies auch zu einer Strombegrenzung Iₘₐₓ die wie folgt ermittelt wird: $P _ K 2 = U _ K 2 ⋅ \left(Dimm-Wert⋅gewählter Strom\right)$ wobei der Wert für (Dimm-Wert · gewählter Strom) gesetzt wird und der Wert für den Strom des zweiten Kanals U_K2 gemessen werden muss.

Somit gilt für den zu beschränkenden Strom ${I}_{max} = \left(Dimm-Wert⋅gewählter Strom\right) = \frac{P _ K 2}{U _ K 2}$

Da der gewählte Strom ein fester Wert ist, muss nur noch der Dimm-Wert begrenzt werden. $Dimm - Wert = \frac{P _ K 2}{U _ K 2 ⋅ gewählter Strom}$

Unter Berücksichtigung einer Toleranzbreite von ca. 10% nach oben ist der maximale Strom somit auf Iₘₐₓ begrenzt, um die Nennleistung des Systems nicht zu überschreiten.

Falls die Situation entstehen sollte, dass durch die aktuelle Leistung des zweiten Kanals P_K2 die verbleibende maximal zulässige Leistung P_System überschritten wird, so tritt erfindungsgemäß eine Sicherheitsmaßnahme in Kraft, durch die die Leistung des zweiten Kanals P_K2 reduziert und dementsprechend der Sollwert des Stroms für den zweiten Kanal I_K2 vermindert wird.

Dabei muss allerdings in Kauf genommen werden, dass durch diese einseitige Verringerung des Stroms allein auf Kanal 2, ohne Veränderung des entsprechenden Sollwertes auf Kanal 1, sich die Farbkoordinate des Systems (auch eines N-Kanalsystems) verändern kann.

Eine Maßnahme die dies verhindert, ist die erfindungsgemäße Nachkalibrierung des Stromwertes für den ersten Kanal (den Master-Kanal) nach der Begrenzung des Stromwertes für den zweiten Kanal, sodass sich zwar insgesamt die Helligkeit des Systems verringert, die gewünschte Farbkoordinate des Mischlichtes jedoch gehalten wird.

Zusammengefasst wird also (bei einem 2-Kanal-System) die Spannung über den zweiten Kanal U_K2 (die Spannung über die zweite LED-Strecke) im Gerät (System) gemessen. Aus dieser Messung ergibt sich der zulässige Maximalstrom durch den zweiten Kanal Iₘₐₓ, der sich wiederum als Dimm-Wert ausdrücken lässt.

Erfasst werden muss somit die Leistung des ersten Kanals P_K1 - die maximal zulässige Summenleistung P_System ist bekannt - sowie die Spannung über den zweiten Kanal U_K2, um abhängig davon die Information des maximal zulässigen Stroms Iₘₐₓ im zweiten Kanal zu ermitteln.

Selbstverständlich kann bei einem Mehrkanalsystem (N-Kanal-System) jeder beliebige N-te Kanal als Masterkanal verwendet werden.

Eine Mess- und Regelungsschaltung für den LED-Strom und die Spannung bei zwei LED-Strecken enthalten, sowie die Steuerschaltung, die eine interne Maximalleistungsbeschränkung durchführt und abhängig davon eine die LED-Leistung bestimmende Steuergröße ausgibt, insbesondere die Taktung eines Schalters eines getakteten LED-Konverters, ist in Figur 2 dargestellt.

Fig. 2 zeigt ein dimmbares 2-Kanal-LED-System. Auf der linken Seite von Figur 2 ist der vorzugsweise Softwarebasierte Teil (bspw. Mikrokontroller) 8 des Systems abgebildet, auf der rechten Seite der vorzugsweise in Hardware ausgeführte Teil in Form von 2 LED-Treibern 9A, 9B jeweils für zwei LED-Strecken, beispielsweise mit einer kaltweiß-Diode 16A in Kanal 1 und einer warmweiß-Diode 16B in Kanal 2, und beide jeweils von einem Converter 13A, 13B angesteuert, vorzugsweise von einem Buck-Converter wie er in Figur 1 dargestellt ist.

Jede LED-Treibereinheit 9A, 9B enthält auch jeweils zwei parallel zueinander angeordnete Widerstand-Strecken, an denen wiederum jeweils mit einem Spannungsmeßgerät 14A, 14B sowie mit einem Strommeßgerät 15A, 15B die Istwerte der LED-seitige Spannung U_K1, U_K2 und/oder der aktuelle LED-seitige Strom I_K1, I-K2 gemessen werden und die Messergebnisse 17A, 17B, 18A, 18B einer Steuereinheit 11 bspw. im Software-Teil 8 zugeführt werden.

Der Steuereinheit 11 weiterhin zugeführt werden die Soll-Werte 19A, 19B hinsichtlich Farbtemperatur sowie Helligkeit beider Kanäle z.B. seitens eines Benutzers, die von diesem manuell über bzw. in eine geeignete Schnittstelle 10 eingestellt bzw. eingegeben werden. Die Werte können aber - wie bereits erwähnt-von einer externen (Mess-) Sensorik automatisch erfasst und an die Steuereinheit 11 ebenso automatisch weitergegeben werden.

Die Steuereinheit 11 erhält somit Sollwerte für die Mischfarbe des LED-Gesamtsystems 21 und dessen Helligkeit sowie die tatsächlich anliegenden Istwerte von Strömen und Spannungen der jeweiligen LED-Strecken 16A, 16B (Kanäle). Aufgrund der notwendigen Begrenzung der Spannungen bzw. Ströme in den LEDs-in anderen Worten der unvermeidbaren Leistungsbegrenzung jeder beteiligten LED-Strecke 16A, 16B des Gesamtsystems 21 - ist es nicht immer möglich, die von der Schnittstelle 10 gelieferten, z.B. vom Benutzer erwünschten bzw. vom Sensorsystem geforderten, Farb-Helligkeitspaare zu realisieren. Die vorliegende Erfindung ermöglicht es jedoch, diesen Sollwerten bestmöglich nahe zu kommen, entweder seitens der Farbtemperatur oder seitens deren Intensität oder gegebenenfalls durch einen Kompromiss in Form eines akzeptablen Zwischenwertes.

Zu diesem Zweck berechnet die Steuereinheit 11 aus den Ist-Werten 17A, 17B, 18A, 18B sowie den gewünschten Soll-Werten 19A, 19B mögliche Sollwerte 20A, 20B die den Präferenzen des Benutzers und/oder den Vorgaben der Sensorik bestmöglich entsprechen.

### Bezugszeichenliste

- 1: Buck-Konverter (Abwärtswandler)
- 2: Schalter (Transistor)
- 3: Diode (Schottky, Zener, Transistor, etc.)
- 4: Drossel (Spule)
- 5: Ohmscher Widerstand
- 6: ELKO (Elektrolyt-Kondensator)
- 7: LED (Leuchtdiode)
- 8: Software-Teil
- 9A: LED-Treibereinheit Kanal 1
- 9B: LED-Treibereinheit Kanal 2
- 10: Schnittstelle
- 11 e: Steuereinheit
- 12A: Stromregler Kanal 1
- 12B: Stromregler Kanal 2
- 13A: Buck-Konverter Kanal 1
- 13B: Buck-Konverter Kanal 2
- 14A: Spannungsmessung Kanal 1
- 14B: Spannungsmessung Kanal 2
- 15A: Strommessung Kanal 1
- 15B: Strommessung Kanal 2
- 16A: LED-Strecke (Diode/Dioden) kaltweiß
- 16B: LED-Strecke (Diode/Dioden) warmweiß
- 17A: Strom-Istwert Kanal 1
- 17B: Strom-Istwert Kanal 2
- 18A: Spannung-Istwert Kanal 1
- 18B: Spannung-Istwert Kanal 2
- 19A: z.B. benutzerdefinierte Sollwerte Kanal 1
- 19B: z.B, benutzerdefinierte Sollwerte Kanal 2
- 20A: bestmögliche Sollwerte Kanal 1
- 20B: bestmögliche Sollwerte Kanal 2
- 21: LED-Gesamtsystem

## Patentansprüche

1. Farbtemperaturdimmbares Mehrkanal-LED-System, aufweisend:
- eine Treibereinheit (8),(9A),(9B), die ausgelegt ist zur Versorgung wenigstens zweier LED-Ausgangskanäle (16A),(16B) mit jeweils einem auf einen Sollwert geregelten Strom (I_K1),(I_K2),
wobei die Treibereinheit (8),(9A),(9B) weiterhin dazu ausgelegt ist, eine Maximalleistung eines jeden LED-Ausgangskanals der wenigstens zwei LED-Ausgangskanäle (16A),(16B) einerseits sowie eine Summenleistung sämtlicher LED-Ausgangskanäle der wenigstens zwei LED-Ausgangskanäle (16A),(16B) andererseits auf vorgegebene Werte zu begrenzen, und
wobei die Treibereinheit (8),(9A),(9B) dazu ausgebildet ist, den Sollwert eines beliebigen LED-Ausgangskanals (16B) der wenigstens zwei LED-Ausgangskanäle (16A, 16B) zu verringern, wenn seine aktuelle Leistung (P_K2) grösser als eine maximal zulässige Summenleistung (P_System) der wenigstens zwei LED-Ausgangskanäle (16A, 16B) abzüglich einer aktuellen Leistung (P_K1) von weiteren LED-Ausgangskanälen der wenigstens zwei LED-Ausgangskanäle (16A, 16B) ist,
**dadurch gekennzeichnet, dass** eine durch eine Veränderung des Sollwertes des beliebigen LED-Ausgangskanals (16B) sich ergebende Veränderung einer Farbkoordinate des Systems durch eine Nachkalibrierung kompensiert wird, indem die Treibereinheit (8),(9A),(9B) dazu ausgebildet ist, den Sollwert eines aus den zumindest zwei LED-Ausgangskanälen (16A, 16B) ausgewählten Master-Ausgangskanals (16A) soweit zu reduzieren, dass bei verringerter Helligkeit des Systems eine gewünschte Farbkoordinate eines Mischlichtes gehalten wird, wobei der Master-Ausgangskanal (16A) ausgebildet ist, bis zu 50 W betrieben zu werden, ohne dass das System abgeschaltet wird.

2. Mehrkanal-LED-System nach Anspruch 1,
**dadurch gekennzeichnet,**
**dass** die wenigstens zwei LED-Ausgangskanäle (16A),(16B) zwei Weisslicht-Ausgangskanäle sind.

3. Mehrkanal-LED-System nach Anspruch 1 oder 2,
**dadurch gekennzeichnet,**
**dass** die wenigstens zwei LED-Ausgangskanäle (16A),(16B) ein Warmweisslicht-Ausgangskanal und ein Kaltweißlicht-Ausgangskanal sind.

4. Verfahren zur dynamischen Überlastbegrenzung bei farbtemperaturdimmbaren Mehrkanal-LED-Systemen, aufweisend die folgenden Schritte:
- Messen von jeweiligen Ist-Werten eines Stromes (17A, 17B) und einer Spannung (18A, 18B) an wenigstens zwei LED-Ausgangskanälen (16A, 16B) definierter Farbtemperatur und Helligkeit mittels jeweiligen den LED-Ausgangskanälen (16A),(16B) zugeordneten Treiber-Hardware-Kanälen (9A),(9B), wobei je Treiber-Hardware-Kanal (9A), (9B) der jeweilige Strom-Ist-Wert (17A, 17B) an einem dem Treiber-Hardware-Kanal (9A), (9B) zugehörigen Stromregler (12A, 12B) gemessen wird;
- Zuführen dieser Ist-Werte (17A, 17B, 18A, 18B) an eine Steuereinheit (11) in einem Software-Teil (8) einer Treibereinheit (8),(9A),(9B)
- Berechnen möglicher Sollwerte (20A, 20B) für Farbtemperatur und Helligkeit eines Gesamtsystems (21) aus von einer Schnittstelle (10) gelieferten Soll-Werten (19A, 19B) und den Ist-Werten (18A, 18B) der Spannungsmessung sowie den Ist-Werten (17A, 17B) der Strommessung durch die Steuereinheit (11);
- Zuführen der möglichen Sollwerte (20A, 20B) an die jeweiligen Stromregler (12A, 12B) und
- Konfigurieren eines jedem Treiber-Hardware-Kanal (9A,9B) zugehörigen Abwärtswandlers (13A, 13B) durch die jeweiligen Stromregler (12A, 12B) auf Basis der Ist-Werte (17A, 17B) der Strommessung sowie der möglichen Sollwerte (20A, 20B) und zwar so, dass ein möglicher Sollwert (20B) eines beliebigen LED-Ausgangskanals (16B) der wenigstens zwei LED-Ausgangskanäle (16A, 16B) verringert wird, wenn seine aktuelle Leistung (P_K2) grösser als eine maximal zulässige Summenleistung (P_System) der wenigstens zwei LED-Ausgangskanäle (16A, 16B) minus einer aktuellen Leistung (P_K1) von weiteren LED-Ausgangskanälen (16A) der wenigstens zwei LED-Ausgangskanäle (16A, 16B) ist,
**dadurch gekennzeichnet,**
**dass** eine durch die Veränderung des Sollwertes sich ergebende Veränderung der Farbkoordinate des Systems durch eine Nachkalibrierung kompensiert wird, indem die Treibereinheit (8),(9A),(9B) den möglichen Sollwert eines aus den wenigstens zwei LED-Ausgangskanälen (16A, 16B) ausgewählten Master-Ausgangskanals (16A) soweit reduziert, dass bei verringerter Helligkeit des Systems eine gewünschte Farbkoordinate eines Mischlichtes gehalten wird, wobei der Master-Ausgangskanal (16A) ausgebildet ist, bis zu 50 W betrieben zu werden, ohne dass das System abgeschaltet wird.

## Claims

1. Color-temperature-dimmable multi-channel LED system, comprising:
- a driver unit (8), (9A), (9B), which is designed to supply each of at least two LED output channels (16A), (16B) with a current (I_K1), (I_K2) closed-loop-controlled to a setpoint,
the driver unit (8), (9A), (9B) being further designed to limit to prespecified values a maximum power of each LED output channel of the at least two LED output channels (16A), (16B) on the one hand and on the other hand a total power of all LED output channels of the at least two LED output channels (16A), (16B), and
the driver unit (8), (9A), (9B) being designed to lower the setpoint of any LED output channel (16B) of the at least two LED output channels (16A, 16B) when its current power (P_K2) is greater than a maximum permissible total power (P_system) of the at least two LED output channels (16A, 16B) minus a current power (P_K1) of further LED output channels of the at least two LED output channels (16A, 16B),
**characterized in that** a change in a color coordinate of the system resulting from a change in the setpoint of any LED output channel (16B) is compensated by a post-calibration **in that** the driver unit (8), (9A), (9B) is designed to lower the setpoint of a master output channel (16A), which setpoint is selected from the at least two LED output channels (16A, 16B), to the extent that at a reduced brightness of the system a desired color coordinate of a mixed light is maintained, the master output channel (16A) being designed to operate up to 50 W without the system being switched off.

2. Multi-channel LED system according to Claim 1, **characterized in that** the at least two LED output channels (16A), (16B) are two white-light output channels.

3. Multi-channel LED system according to Claims 1 or 2, **characterized in that** the at least two LED output channels (16A), (16B) are a warm white-light output channel and a cool white-light output channel.

4. Method for dynamic overload limitation for color-temperature-dimmable multi-channel LED systems, comprising the following steps:
- measuring respective actual values of a current (17A, 17B) and a voltage (18A, 18B) on at least two LED output channels (16A, 16B) of defined color temperature and brightness by means of respective driver hardware channels (9A), (9B) associated with the LED output channels (16A), (16B), each driver hardware channel (9A), (9B) of the respective actual current value (17A, 17B) being measured on a current regulator (12A, 12B) associated with the driver hardware channel (9A), (9B);
- feeding these actual values (17A, 17B, 18A, 18B) to a control unit (11) in a software part (8) of a driver unit (8), (9A), (9B);
- calculating by the control unit (11) possible setpoints (20A, 20B) for color temperature and brightness of an overall system (21) from setpoints (19A, 19B) provided by an interface (10) and from the actual values (18A, 18B) of voltage measurement as well as from the actual values (17A, 17B) of current measurement;
- feeding the possible setpoints (20A, 20B) to the respective current regulators (12A, 12B) and
- configuring a step-down converter (13A, 13B) associated with each driver hardware channel (9A,9B) by the respective current regulators (12A, 12B) on the basis of the actual values (17A, 17B) of the current measurement as well as the possible setpoints (20A, 20B), in such a way that a possible setpoint (20B) of any LED output channel (16B) of the at least two LED output channels (16A, 16B) is lowered if its current power (P_K2) is greater than a maximum permissible total power (P_system) of the at least two LED output channels (16A, 16B) minus a current power (P_K1) of further LED output channels (16A) of the at least two LED output channels (16A, 16B), **characterized in that** a change in the color coordinate of the system resulting from the change in the setpoint is compensated by recalibration **in that** the driver unit (8),(9A),(9B) lowers the possible setpoint of a master output channel (16A) selected from the at least two LED output channels (16A, 16B) to the extent that, at a reduced brightness of the system, a desired color coordinate of a mixed light is maintained, the master output channel (16A) being designed to operate up to 50 W without the system being shut down.

## Revendications

1. Système à DEL multicanal à température de couleur variable, comportant :
- une unité de commande (8),(9A),(9B), qui est configurée pour alimenter au moins deux canaux de sortie de DEL (16A),(16B) respectivement en un courant (I_K1),(I_K2) réglé sur une valeur théorique,
l'unité de commande (8),(9A),(9B) étant en outre configurée pour limiter la puissance maximale de chaque canal de sortie de DEL des au moins deux canaux de sortie de DEL (16A),(16B) d'une part et la puissance cumulée de tous les canaux de sortie de DEL des aux moins deux canaux de sortie de DEL (16A),(16B) d'autre part à des valeurs spécifiées et
l'unité de commande (8),(9A),(9B) est réalisée pour réduire la valeur théorique d'un quelconque canal de sortie de DEL (16B) des au moins deux canaux de sortie de DEL (16A, 16B), quand sa puissance actuelle (P_K2) est supérieure à une puissance cumulée admissible maximale (P_System) des au moins deux canaux de sortie de DEL (16A, 16B) moins une puissance actuelle (P_K1) d'autres canaux de sortie de DEL des au moins deux canaux de sortie de DEL (16A, 16B),
**caractérisé en ce qu'**une variation d'une coordonnée de couleur du système, produite par une modification de la valeur théorique du quelconque canal de sortie de DEL (16B) est compensée par un nouvel étalonnage, **en ce que** l'unité de commande (8),(9A),(9B) est réalisée pour réduire la valeur théorique d'un canal de sortie maître (16A) choisi parmi les au moins deux canaux de sortie de DEL (16A, 16B) de sorte que, en cas de luminosité réduite du système, une coordonnée de couleur souhaitée d'une lumière mixte soit maintenue, dans lequel le canal de sortie maître (16A) est réalisé pour être actionné jusqu'à 50 W, sans que le système ne soit éteint.

2. Système à DEL multicanal selon la revendication 1, **caractérisé en ce que** les au moins deux canaux de sortie de DEL (16A),(16B) sont deux canaux de sortie de lumière blanche.

3. Système à DEL multicanal selon la revendication 1 ou 2, **caractérisé en ce que** les au moins deux canaux de sortie de DEL (16A),(16B) sont un canal de sortie de lumière blanche chaude et un canal de sortie de lumière blanche froide.

4. Procédé servant à limiter de manière dynamique la surcharge pour des systèmes à DEL multicanaux à température de couleur variable, comprenant les étapes suivantes :
- mesure de valeurs réelles respectives d'un courant (17A, 17B) et d'une tension (18A, 18B) appliqué(e) à au moins deux canaux de sortie de DEL (16A, 16B), d'une température de couleur et d'une luminosité définies au moyen de canaux matériels de pilote (9A),(9B) associés respectivement aux canaux de sortie de DEL (16A),(16B), dans lequel en fonction du canal matériel de pilote (9A), (9B) la valeur réelle de courant respective (17A, 17B) est mesurée au niveau d'un régulateur de courant (12A, 12B) appartenant au canal matériel de pilote (9A), (9B) ;
- alimentation de ces valeurs réelles (17A, 17B, 18A, 18B) à une unité de contrôle (11) dans une partie logicielle (8) d'une unité de commande (8),(9A),(9B) ;
- calcul de valeurs théoriques possibles (20A, 20B) pour la température de couleur et la luminosité d'un système entier (21) à partir de valeurs théoriques (19A, 19B) livrées par une interface (10) et des valeurs réelles (18A, 18B] de la mesure de tension, ainsi que des valeurs réelles (17A, 17B) de la mesure de courant par l'unité de contrôle (11) ;
- alimentation des valeurs théoriques possibles (20A, 20B) au régulateur de courant respectif (12A, 12B) et
- configuration d'un convertisseur abaisseur (13A, 13B) appartenant à chaque canal matériel de pilote (9A,9B) par le régulateur de courant respectif (12A, 12B) sur la base des valeurs réelles (17A, 17B) de la mesure de courant ainsi que des valeurs théoriques possibles (20A, 20B) et ce jusqu'à ce qu'une valeur théorique possible (20B) d'un canal de sortie de DL quelconque (16B) des au moins deux canaux de sortie de DEL (16A, 16B) soit réduite, lorsque sa puissance actuelle (P_K2) est supérieure à une puissance cumulée admissible maximale (P_System) des au moins deux canaux de sortie de DEL (16A, 16B) moins une puissance actuelle (P_K1) d'autres canaux de sortie de DEL (16A) des au moins deux canaux de sortie de DEL (16A, 16B), **caractérisé en ce qu'**une variation d'une coordonnée de couleur du système, produite par une modification de la valeur théorique, est compensée par un nouvel étalonnage, **en ce que** l'unité de commande (8),(9A),(9B) réduit la valeur théorique d'un canal de sortie maître (16A) choisi parmi les au moins deux canaux de sortie de DEL (16A, 16B) de sorte que, en cas de luminosité réduite du système, une coordonnée de couleur souhaitée d'une lumière mixte soit maintenue, dans lequel le canal de sortie maître (16A) est réalisé pour être actionné jusqu'à 50 W, sans que le système ne soit éteint.
